# FASCICULE DE BREVET EUROPEEN

(11) **EP 0 786 545 B1**
(45) Date de publication et mention de la délivrance du brevet: **10.04.2002**
(21) Numéro de dépôt: 97500012.6
(22) Date de dépôt: 22.01.1997
(51) Int. Cl.: D01G 25/00

(54) **Machine nappeuse de voiles de carde**
Maschine zum Zusammenführen von Kardenvliesen
Machine for superposing carding webs

(30) Priorité: 25.01.1996 ES 9600167
(43) Date de publication de la demande: 30.07.1997
(73) Titulaire: Antonio Guasch Grano, S. L., 08207 Sabadell (Barcelona) (ES)
(72) Inventeur: Guasch Mayoral, Antonio, 08203 Sabadell (Barcelona) (ES)
(74) Mandataire: Ponti Sales, Adelaida

(56) Documents cités:
- EP-A- 0 609 907
- US-A- 3 877 628
- US-A- 3 997 942
- US-A- 4 830 351

## Description

La présente invention concerne une machine nappeuse de voiles de carde, qui comprend une pluralité de bandes continues associées à une pluralité de chariots déplaçables selon des mouvements alternatifs de va-et-vient, le mouvement du chariot déplaçable situé dans la partie inférieure déterminant le positionnement du voile de carde sur le convoyeur.

### ANTÉCÉDENTS DE L'INVENTION

On connaît des machines nappeuses qui comprennent plusieurs bandes continues associées à plusieurs chariots déplaçables selon des mouvements alternatifs de va-et-vient.

Le voile de carde qui formera la nappe est disposé sur la bande située dans la partie supérieure de la machine, le mouvement du chariot associé à cette bande étant celui qui fera que les autres bandes se déplacent successivement. C'est le chariot situé dans la partie inférieure de la machine qui détermine le positionnement du voile de carde sur un convoyeur qui est sous la bande située dans la partie inférieure.

Le mouvement alternatif de va-et-vient et l'avancement du convoyeur font que l'ensemble du convoyeur soit couvert par le voile de carde, formant la nappe.

Pour contrôler la largeur et le grammage de la nappe dans ce type de machine nappeuse, le titulaire de la présente demande de brevet d'invention a conçu l'appareil décrit dans le brevet n° 8700989.

Cependant, ce type de machine nappeuse présente l'inconvénient qui consiste en ce que le voile de carde est découvert dans certaines parties de la machine, où l'air peut le lever du fait que le voile de carde est très léger.

Si le voile de carde est levé dans certaines parties, lorsqu'il est placé sur le convoyeur, il risque d'être mal positionné et la nappe risque d'être irrégulière.

Pour éviter, dans la mesure du possible, que le voile de carde se lève, il faut que la vitesse des chariots déplaçables et du convoyeur soit très faible.

La demande de brevet EP-A-0 609 907 concerne une machine nappeuse de voiles de carde, qui comprend une pluralité de bandes continues associées à une pluralité de chariots déplaçables selon des mouvements alternatifs de va-et-vient, le mouvement du chariot déplaçable situé dans la partie inférieure déterminant le positionnement du voile de carde sur le convoyeur, qui comprend une première et une seconde bandes continues, les première et seconde bandes étant associées à un premier et un second chariots déplaçabales, le mouvement du premier chariot ou chariot inférieur déterminant le positionnement du voile de carde sur le convoyeur, le second chariot se déplaçant du fait de la tension des première et seconde bandes lorsque le premier chariot se déplace et dans le sens inverse à ce dernier, comprenant également une troisième bande continue associée à un troisième chariot situé entre les premier et second chariots, lesdites bandes étant situées très rapprochées entre elles pour conduire le voile de carde de la rainure supérieure définie entre les première et deuxième bandes à la rainure inférieure qui traverse le premier chariot, définie elle aussi par les première et seconde bandes.

Grâce à cette caractéristique, tout le parcours du voile de carde jusqu'à son positionnement sur le convoyeur se fait sous couvert, ce qui permet que celui-ci ne se lève pas et, de cette manière, la nappe reste uniforme. Cette caractéristique permet également que la vitesse des chariots et du convoyeur soit plus grande, ce qui permet d'obtenir un plus grand rendement dans la production de nappe.

Néanmoins cette machine présente quelques inconvénients.

Premièrement, les bandes ne sont pas symétriques et la rainure supérieure d'introduction du matériel n'a pas une position fixe, ce qui permet seulement l'alimentation par un seul côté.

Deuxièmement, dans le parcours du voile de carde à travers de la machine ils y a des points de coincement, ce qui provoque des étirages du voile de carde qui doivent se compenser par la régulation de vitesse des chariots.

### DESCRIPTION DE L'INVENTION

La machine objet de l'invention réussi à résoudre les inconvénients mentionnés, et présente d'autres avantages qui seront décrits.

La machine objet de l'invention se caractérise en ce que la première et la seconde bandes continues sont symétriques par rapport au plan longitudinal vertical de la machine lorsqu'elles se trouvent en position moyenne, et en ce que la position de la rainure supérieure est fixe.

Dans la demande, la symétrie des bandes et la position fixe de la rainure supérieure A permet l'alimentation de la machine par les deux côtés, ce qui comporte de doubler la production en obtenant une voile de carde de gramage uniforme.

Avantageusement, la machine nappeuse objet de l'invention comprend deux rouleaux solidaires du troisième chariot avec un diamètre supérieur au diamètre des rouleaux de la troisième bande et elle comprend en plus deux paires de rouleaux dans la rainure supérieure et deux paires de rouleaux dans la rainure inférieure.

De cette façon on obtient un voile de carde sans coincements, et par conséquent, sans étirages et de gramage uniforme.

Avantageusement, la machine nappeuse objet de l'invention comprend des moyens pour synchroniser le mouvement des premier et troisième chariots.

De préférence, les moyens pour synchroniser le mouvement des premier et troisième chariots sont deux courroies, chacune desquelles est raccordée sur un flanc de la machine et sur le premier chariot, et qui engrènent avec une troisième roue solidaire du troisième chariot, de sorte que le mouvement du premier chariot comporte le mouvement du troisième chariot dans le même sens.

Avantageusement, le mouvement du premier chariot est actionné par un moteur.

Avantageusement, les première et seconde bandes passent autour d'un rouleau, ces deux rouleaux étant solidaires du troisième chariot, l'un de ces rouleaux étant raccordé au troisième chariot par une transmission qui fait tourner la troisième bande.

Grâce à ces caractéristiques, c'est le moteur qui actionne le premier chariot qui déplace également le second et le troisième chariot. Comme on l'a dit, le second chariot est déplacé par l'action de la tension des première et seconde bandes, et le troisième chariot est déplacé par l'action des moyens de synchronisation cités.

Avantageusement, la machine nappeuse de l'invention comprend des moyens pour régler la tension de la première et deuxième bandes.

De préférence les moyens pour régler la tension des première et seconde bandes comprennent pour chacune d'elles une première plaque solidaire du bâti de la machine et une seconde plaque solidaire du support déplaçable sur lequel sont montés les rouleaux latéraux par lesquels la bande passe, et un mécanisme à vis et écrou agencé entre ces plaques.

### BRÈVE DESCRIPTION DES DESSINS

Pour une meilleure compréhension de ce qui a été exposé, des dessins sont annexés, dans lesquels schématiquement et à titre d'exemple non limitatif est représenté un cas pratique de réalisation.
La figure 1 est une vue en élévation frontale de la machine nappeuse de l'invention sectionnée, les rouleaux situés en position extrême;
la figure 2 est une vue en élévation frontale de la moitié de la machine nappeuse de l'invention sectionnée, où sont représentés les moyens qui synchronisent le mouvement des premier et troisième chariots;
la figure 3 est une vue en perspective de la machine nappeuse objet de l'invention; et
la figure 4 est un détail des moyens de contrôle de la tension des première et seconde bandes.

### DESCRIPTION D'UNE RÉALISATION DE PRÉFÉRÉE

Tel qu'on peut voir sur la figure 1, la machine nappeuse de l'invention comprend trois bandes continues 1, 2, 3, lesquelles sont symétriques par rapport à l'axe 4 lorsqu'elles se trouvent en position moyenne.

Les première 1 et deuxième 2 bandes sont associées à un premier chariot 5 dans sa partie inférieure et à un second chariot 6 dans sa partie supérieure, tandis que la troisième bande 3 est associée à un troisième chariot 7.

Les première 1 et seconde 2 bandes passent autour d'une pluralité de rouleaux 8, 9, 10. Deux de ces rouleaux 8, ceux qui sont situés dans la partie central et supérieure de la machine, sont ceux qui actionnent le déplacement des bandes première 1 et seconde 2 sur les rouleaux 8, 9, 10 cités. Deux autres rouleaux 10, situés dans la partie supérieure de la machine mais à un niveau inférieur aux rouleaux actionneurs 8, sont associés au second chariot 6.

Les première 1 et seconde 2 bandes passent également autour d'un rouleau 11, ces rouleaux 11 étant solidaires du troisième chariot 7. La troisième bande 3 passe elle aussi autour d'une paire de rouleaux 12, le pivotement de ces rouleaux 12 étant actionné à travers de l'un des rouleaux 11 par une courroie de transmission 13.

Les chariots 5, 6, 7 sont déplaçables en mouvements alternatifs de va-et-vient, le mouvement du premier chariot 5 déterminant le positionnement du voile de carde sur un convoyeur 14.

Sur la figure 1 est représentée une position extrême des rouleaux 9, 10, 11, 12 en ligne continue, et en ligne discontinue est représentée l'autre position extrême.

Le premier chariot 5 est actionné par un moteur (non représenté). Le mouvement du premier chariot 5 fait que le second chariot 6 soit également déplacé par la tension des première 1 et deuxième 2 bandes. Le mouvement du troisième chariot 7 est également produit par le mouvement du premier chariot 5, tel que décrit ci-dessous.

Sur la figure 2 on peut voir les moyens servant à synchroniser le mouvement des premier 5 et troisième 7 chariots. Il s'agit d'une paire de courroies 15 dont les extrémités sont raccordées respectivement au flanc du bâti de la machine 17 et au premier chariot 5. Sur la figure 2 on représente la même position extrême du premier chariot 5 que sur la figure 1.

La courroie 15 passe autour d'une roue 16 solidaire du premier chariot 5 et autour d'un rouleau 18. En même temps, la roue 16 est elle aussi solidaire du troisième chariot 7, ce qui fait que lorsque le premier chariot 5 de déplace, le troisième chariot 7 se déplace aussi dans le même sens de manière synchronisée.

Sur la figure 3 est représentée la machine nappeuse objet de l'invention, laquelle comprend sur ses deux flancs des moyens 18 servant à régler la tension des première 1 et seconde 2 bandes. Ce sont les moyens 18 représentés sur la figure qui règlent la tension de la première bande 1, tandis que sur le flanc opposé de la machine se trouvent les moyens 18 qui règlent la tension de la seconde bande 2.

Comme on peut voir sur la figure 4, les moyens 18 servant à régler la tension des première 1 et seconde 2 bandes comprennent pour chacune d'elles une première plaque 20 solidaire du bâti de la machine et une seconde plaque 21 solidaire d'un support déplaçable sur lequel sont montés les rouleaux latéraux 9 par lesquels la bande passe, et un mécanisme à vis 19 et écrou agencé entre ces plaques 20, 21.

## Revendications

1. Machine nappeuse de voiles de carde, qui comprend une pluralité de bandes continues (1, 2, 3) associées à une pluralité de chariots (5, 6, 7) déplaçables selon des mouvements alternatifs de va-et-vient, le mouvement du chariot déplaçable (5) situé dans la partie inférieure déterminant le positionnement du voile de carde sur le convoyeur (14), qui comprend une première (1) et une seconde (2) bandes continues, les première (1) et seconde (2) bandes étant associées à un premier (5) et un second (6) chariots déplaçabales, le mouvement du premier chariot ou chariot inférieur (5) déterminant le positionnement du voile de carde sur le convoyeur (14), le second chariot (6) se déplaçant du fait de la tension des première (1) et seconde (2) bandes lorsque le premier chariot (5) se déplace et dans le sens inverse à ce dernier, comprenant également une troisième bande (3) continue associée à un troisième chariot (7) situé entre les premier (5) et second (6) chariots, lesdites bandes (1, 2, 3) étant situées très rapprochées entre elles pour conduire le voile de carde de la rainure supérieure (A) définie entre les première (1) et deuxième (2) bandes à la rainure inférieure (D) qui traverse le premier chariot (5), définie elle aussi par les première (1) et seconde (2) bandes, **caractérisé en ce que** la première (1) et la seconde (2) bandes continues sont symétriques par rapport au plan longitudinal vertical (4) de la machine lorsqu'elles se trouvent en position moyenne, et **en ce que** la position de la rainure supérieure (A) est fixe.

2. Machine nappeuse selon la revendication 1, **caractérisée en ce qu'**elle comprend deux rouleaux (11) solidaires du troisième chariot (7) avec un diamètre supérieur au diamètre des rouleaux (12) de la troisième bande (3) et elle comprend en plus deux paires de rouleaux (8,9) dans la rainure supérieure (A) et deux paires de rouleaux (9) dans la rainure inférieure (D).

3. Machine nappeuse selon la revendication 1 ou 2, **caractérisée en ce qu'**elle comprend des moyens (15) servant à synchroniser le mouvement des premier (5) et troisième (7) chariots.

4. Machine nappeuse selon la revendication 3, **caractérisée en ce que** les moyens servant à synchroniser le mouvement des premier (5) et troisième (7) chariots sont deux courroies (15), chacune desquelles est raccordée sur un flanc de la machine (17) et sur le premier chariot (5), et engrènent dans une troisième roue (16) solidaire du troisième chariot (7) de sorte que le mouvement du premier chariot (5) comporte le mouvement du troisième chariot (7) dans le même sens.

5. Machine nappeuse selon l'une quelconque des revendications précédentes, **caractérisée en ce que** le mouvement du premier chariot (5) est actionné par un moteur.

6. Machine nappeuse selon l'une quelconque des revendications précédentes, **caractérisée en ce que** les première (1) et deuxième (2) bandes passent autour du rouleau (11), ces deux rouleaux (11) étant solidaires du troisième chariot (7), étant l'un de ces rouleaux (11) raccordé au troisième chariot par une transmission (13), qui fait tourner la troisième bande (3).

7. Machine nappeuse selon l'une quelconque des revendications précédentes, **caractérisée en ce qu'**elle comprend des moyens (18) pour régler la tension des première (1) et seconde (2) bandes.

8. Machine nappeuse selon la revendication 7, **caractérisée en ce que** les moyens (18) servant à régler la tension des première (1) et secondé (2) bandes comprennent pour chacune d'elles une première plaque (20) solidaire du bâti de la machine et une seconde plaque (21) solidaire du support déplaçable sur lequel sont montés les rouleaux latéraux (9) par lesquels la bande passe, et un mécanisme à vis (19) et écrou agencé entre ces plaques (20, 21).

## Claims

1. Card web coating machine which comprises a plurality of continuous belts (1, 2, 3) associated with a plurality of slides (5, 6, 7) that move with alternating to-and-fro movements, with the movement of the movable slide (5) situated in the lower position determining the positioning of the card web on the conveyor (14), which includes a first (1) and second (2) belts which are associated with a first (5) and second (6) movable slides, with the movement of the first or lower slide (5) determining the positioning of the card web on the conveyor (14), the second slide (6) moving due to the tension of the first (1) and second (2) belts when the first slide (5) moves and in the opposite direction to the latter, including also a third continuous belt (3) associated with a third slide (7) situated between the first (5) and second (6) slides, with the aforesaid belts (1, 2, 3) situated very close to each other in order to guide the carded cloth from the upper slot (A) defined between the first (1) and second (2) belts to the lower slot (D) which traverses the first slide (5), which slot is also defined by the first (1) and second (2) belts, **characterised in that** the first (1) and second (2) continuous belts are symmetrical in relation to the vertical longitudinal plane (4) of the machine when they are in mid-position, and **in that** the position of the upper slot is fixed.

2. Coating machine according to Claim 1, **characterised in that** it includes two rollers (11) attached to the third slide (7) with a diameter greater than the diameter of the rollers (12) of the third belt (3), while it further includes two pairs of rollers (8, 9) in the upper slot (A) and two pairs of rollers (9) in the lower slot (D).

3. Coating machine according to Claim 1 or 2, **characterised in that** it includes means (15) that serve to synchronise the movement of the first (5) and third (7) slides.

4. Coating machine according to Claim 3, **characterised in that** the means that serve to synchronise the movement of the first (5) and third (7) slides are two belts (15), each of which is attached to one side of the machine (17) and onto the first chariot (5) and meshes into a third wheel (16) attached to the third slide (7), in such a way that the movement of the first slide (5) involves movement of the third slide (7) in the same direction.

5. Coating machine according to any of the previous claims, **characterised in that** the movement of the first slide (5) is driven by a motor.

6. Coating machine according to any of the previous claims, **characterised in that** the first (1) and second (2) belts pass around the roller (11), these two rollers (11) being attached to the third slide (7), one of these rollers (11) being linked to the third slide by a transmission (13) which makes the third belt turn (3).

7. Coating machine according to any of the previous claims, **characterised in that** it includes means (18) for adjusting the tension of the first (1) and second (2) belts.

8. Coating machine according to Claim 7, **characterised in that** the means (18) that serve to adjust the tension of the first (1) and second (2) belts include for each of them a first plate (20) attached to the chassis of the machine and a second plate (21) attached to the movable support on which are mounted the side rollers (9) along which the belt passes, and a bolt and nut mechanism (19) mounted between these plates (20, 21).

## Patentansprüche

1. Vliesmaschine zum Herstellen von Faservlies, aufweisend mehrere kontinuierliche Bänder (1, 2, 3), die mit mehreren Schlitten (5, 6, 7) verbunden sind, die hin und her laufend verschiebbar sind, wobei die Bewegung des verschiebbaren Schlittens (5), der in dem unteren Teil zu liegen kommt, die Positionierung des Faservlieses auf dem Förderer (14) festlegt, der ein erstes kontinuierliches Band (1) und ein zweites kontinuierliches Band (2) aufweist, wobei ein erstes (1) und ein zweites (2) der kontinuierlichen Bänder mit einem ersten (5) und einem zweiten (6) der verschiebbaren Schlitten verbunden sind, wobei die Bewegung des ersten Schlittens oder des unteren Schlittens (5) die Positionierung des Faservlieses auf dem Förderer (14) festlegt, wobei der zweite Schlitten (6) sich aufgrund der Spannung des ersten (1) und zweiten (2) der Bänder verschiebt, wenn der erste Schlitten (5) sich verschiebt und im entgegengesetzten Sinn zu dem zuletzt genannten Schlitten, wobei der Förderer außerdem ein drittes kontinuierliches Band (3) aufweist, das mit einem dritten Schlitten (7) verbunden ist, der zwischen den ersten (5) und zweiten (6) der Schlitten zu liegen kommt, wobei die Bänder (1, 2, 3) sehr nahe zueinander angeordnet sind, um das Faservlies von der oberen Nut (A), die zwischen den ersten (1) und zweiten (2) der Bänder festgelegt ist zu der unteren Nut (D) zu führen, welche den ersten Schlitten (5) quert und außerdem durch die ersten (1) und zweiten (2) der Bänder, **dadurch gekennzeichnet, dass** die ersten (1) und zweiten (2) der kontinuierlichen Bänder in bezug auf die vertikale Längsebene (4) der Maschine symmetrisch verlaufen, wenn sie sich in mittlerer Position befinden, und dass die Position der oberen Nut (A) stationär ist.

2. Vliesmaschine nach Anspruch 1, **dadurch gekennzeichnet, dass** sie zwei mit dem dritten Schlitten (7) fest verbundene Rollen (11) aufweist, die einen Durchmesser aufweisen, der größer ist als der Durchmesser der Rollen (2) des dritten Bands (3), und dass sie außerdem zwei Paare von Rollen (8, 9) in der oberen Nut (A) und zwei Paare von Rollen (9) in der unteren Nut (D) aufweist.

3. Vliesmaschine nach Anspruch 1 oder 2, **dadurch gekennzeichnet, dass** sie Mittel (15) aufweist, die dazu dienen, die Bewegung der ersten (5) und dritten (7) der Schlitten zu synchronisieren.

4. Vliesmaschine nach Anspruch 3, **dadurch gekennzeichnet, dass** die Mittel, die dazu dienen, die Bewegung der ersten (5) und dritten (7) der Schlitten zu synchronisieren zwei Treibriemen (15) sind, von denen jeder auf einer Flanke der Maschine (17) und auf dem ersten Schlitten (5) zur Verbindung gebracht ist und in ein drittes Rad (16) eingreift, das mit dem dritten Schlitten (7) fest verbunden ist, damit die Bewegung des ersten Schlittens (5) die Bewegung des dritten Schlittens (7) in derselben Richtung umfasst.

5. Vliesmaschine nach einem der vorangehenden Ansprüche, **dadurch gekennzeichnet, dass** die Bewegung des ersten Schlittens (5) durch einen Motor bewirkt wird.

6. Vliesmaschine nach einem der vorangehenden Ansprüche, **dadurch gekennzeichnet, dass** die ersten (1) und zweiten (2) der Bänder um die Rolle (11) verlaufen, wobei diese Rollen (11), die mit dem Schlitten (7) fest verbunden sind, eine der Rollen (11) ist, die mit dem dritten Schlitten über eine Transmission (13) verbunden ist, die das dritte Band (3) in Drehung versetzt.

7. Vliesmaschine nach einem der vorangehenden Ansprüche, **dadurch gekennzeichnet, dass** sie Mittel (18) zum Regeln der Spannung der ersten (1) und zweiten (2) der Bänder aufweist.

8. Vliesmaschine nach Anspruch 7, **dadurch gekennzeichnet, dass** die Mittel (18), die zum Regeln der Spannung der ersten (1) und zweiten (2) der Bänder dienen, für jedes dieser Bänder eine erste Platte (20) die mit dem Rahmen der Maschine fest verbunden ist, und eine Platte (21) umfassen, die mit einem verschiebbaren Träger fest verbunden ist, auf dem die seitlichen Rollen (9) angebracht sind, über welche das Band läuft, und einen zwischen diesen Platten (20, 21) angelenkten Schrauben-/Muttermechanismus (19).
